# FASCICULE DE BREVET EUROPEEN

(11) **EP 0 831 554 B1**
(45) Date de publication et mention de la délivrance du brevet: **12.11.2003**
(21) Numéro de dépôt: 97402141.2
(22) Date de dépôt: 16.09.1997
(51) Int. Cl.: H01Q 21/22, H01Q 21/06

(54) **Procédé de positionnement de senseurs ou émetteurs électromagnétiques dans un réseau**
Verfahren zum Positionieren eines elektromagnetischen Sensors oder Senders in einer Gruppe
Method for the positioning of electromagnetic receivers or transmitters in an array

(30) Priorité: 20.09.1996 FR 9611491
(43) Date de publication de la demande: 25.03.1998
(73) Titulaire: Thales, 75008 Paris (FR)
(72) Inventeur: Gegout, Cédric, 94117 Arcueil Cedex (FR); Aubry, Claude, 94117 Arcueil Cedex (FR); Muller, Daniel, 94117 Arcueil Cedex (FR); Pham, Kim Khanh, 94117 Arcueil Cedex (FR); Marissal, Gérard, 94117 Arcueil Cedex (FR)

(56) Documents cités:
- HAUPT R L: "AN INTRODUCTION TO GENETIC ALGORITHMS FOR ELECTROMAGNETICS" IEEE ANTENNAS AND PROPAGATION MAGAZINE, vol. 37, no. 2, 1 avril 1995, pages 7-15, XP000500846
- MURINO V ET AL: "SYNTHESIS OF UNEQUALLY SPACED ARRAYS BY SIMULATED ANNEALING" IEEE TRANSACTIONS ON SIGNAL PROCESSING, vol. 44, no. 1, 1 janvier 1996, pages 119-123, XP000557979
- HAUPT R L: "THINNED ARRAYS USING GENETIC ALGORITHMS" IEEE TRANSACTIONS ON ANTENNAS AND PROPAGATION, vol. 42, no. 7, 1 juillet 1994, pages 993-999, XP000457526

## Description

La présente invention concerne un procédé de positionnement de senseurs ou émetteurs électromagnétiques dans un réseau. Elle s'applique notamment à l'optimisation de réseaux d'antennes plan ou linéaires.

Une antenne est utilisée pour transmettre et recevoir de l'énergie électromagnétique. Dans certaines circonstances, une antenne unique suffit pour recevoir un signal peu brouillé et subissant peu d'échos. Il s'agit alors d'un réflecteur parabolique ou d'un dipôle simple. Mais de plus en plus, les applications dans le domaine radar nécessitent des antennes à haut gain et vérifiant un ensemble de contraintes directionnelles. Ces contraintes peuvent être fixées par exemple par un antibrouillage d'un brouilleur fixe. Les contraintes peuvent être aussi variables, dans le cas par exemple d'un déplacement du faisceau principal pour obtenir plusieurs points de visées. Un cas des contraintes variables concerne par exemple les radars à balayage électroniques où le faisceau principal se déplace électroniquement pour balayer un angle solide.

Pour satisfaire ces contraintes, il est connu d'utiliser des réseaux d'antennes. Un réseau d'antennes est un graphe dont les noeuds sont des senseurs électromagnétiques élémentaires. Il permet de traiter simultanément des signaux provenant de directions angulaires multiples. A la différence d'une antenne unique limitée en bande de fréquence et en directivité, un réseau d'antennes possède un diagramme modifiable notamment avec la pondération en amplitude et/ou en phase qui est appliquée à chaque élément. Ces poids peuvent être combinés pour privilégier des signaux vis à vis d'éventuelles interférences, de brouillages et du bruit.

La synthèse d'un diagramme consiste à trouver les poids qui répondent à un ensemble de spécifications données. La synthèse d'un réseau d'antennes consiste par ailleurs à trouver une disposition des senseurs assurant la vérification des contraintes données. En général, pour répondre à ces spécifications, on définit une courbe correspondant à un diagramme optimal et on tente d'approcher cette courbe appelée gabarit en faisant varier les poids et les positions des senseurs.

Le diagramme ne dépend donc pas seulement des poids affectés à chaque élément. Il dépend également de la fréquence à laquelle le réseau fonctionne et des positions des éléments de l'antenne, notamment des senseurs. Le problème qui semble être le plus délicat et le moins résolu est celui de la recherche de la géométrie optimale d'une antenne pour une série de contraintes données. Cette recherche doit être guidée par des soucis de diminution de la complexité du réseau et de son traitement.

Les réseaux linéaires uniformément répartis ont été étudiés et des procédés connus fournissent des solutions satisfaisantes. Cependant, le prix élevé des senseurs élémentaires a motivé l'étude de réseaux linéaires non uniformes, construits soit par élimination de senseurs dans un réseau uniforme, soit par placements pseudo-aléatoires de senseurs. Dans ce cas, l'obtention du diagramme optimal par variations des poids nécessite de lourds calculs qui dépendent fortement de la géométrie, de la fréquence de réception et du gabarit voulu. Par ailleurs, des contraintes antibrouillage plus restrictives et l'avènement des radars à balayage électroniques qui ont nécessité le développement des réseaux plan, complexifient encore la recherche d'un diagramme optimal.

La synthèse d'un réseau d'antennes consiste donc à trouver une disposition des senseurs électromagnétiques et une configuration des poids assurant la vérification de contraintes données. Elle fait notamment appel à des problèmes d'optimisation sous contraintes du positionnement des senseurs dans des réseaux linéaires ou plan, lacunaires ou raréfiés. Les contraintes peuvent être très diverses. Ce peut être par exemple des limitations du nombre des senseurs ou des contraintes de couplages électromagnétiques sur les senseurs. Des procédés d'optimisation opérant sur un domaine continu sont connus et apportent des solutions satisfaisantes. Cependant, la non-convexité et la non-continuité de certaines contraintes rendent leur mise en oeuvre difficile.

Il est proposé d'utiliser ces algorithmes en formalisant le problème sous la forme d'un problème d'optimisation continue du positionnement des senseurs en une ou deux dimensions. Cette formalisation nouvelle pose des problèmes délicats de codage : redondance des configurations, espace de recherche non minimal. On a élaboré un codage des paramètres du réseau qui permet d'effectuer la recherche dans un espace de taille minimale et tenant compte de toutes les configurations possibles.

Un article IEEE de R.L. HAUPT : "An introduction to genetic algorithms for electromagnetics" IEEE antennas and propagation magazine, Vol. 37, n°2, 1^{er} Avril 1995, divulgue un algorithme génétique pour optimiser une antenne.

Le but de l'invention est notamment de permettre une optimisation simple pour le positionnement de senseurs dans un réseau soumis par ailleurs à des contraintes très diverses.

A cet effet, l'invention a pour objet un procédé de positionnement de senseurs ou émetteurs électromagnétiques dans un réseau tel que défini par la revendication 1.

L'invention a pour principaux avantages qu'elle s'adapte à tous types de réseaux d'antennes et à tous types de diagrammes d'antenne, qu'elle réduit les temps et les capacités de calculs nécessaires, qu'elle s'adapte à tous types d'algorithmes dit génétiques et qu'elle est économique.

D'autres caractéristiques et avantages de l'invention apparaîtront à l'aide de la description qui suit faite en regard de dessins annexés qui représentent :
- les figures 1 et 2, un réseau de senseurs électromagnétiques ;
- la figure 3, une illustration d'une succession d'étapes possibles du procédé selon l'invention ;
- la figure 4, une illustration d'un système d'axes et d'une origine selon l'invention pour repérer la position de senseurs.

Les figures 1 et 2 illustrent à titre d'exemple un même réseau d'antennes. Ce réseau comporte par exemple huit senseurs 1. Un numéro de 1 à 8 est attribué à chaque senseur. La figure 1 présente une vue de profil du réseau tandis que la figure 2 présente la position des senseurs dans un plan repéré par des axes µ, v. La position des senseurs est représentée par l'extrémité de vecteurs associée chacun à un numéro de senseur. Ces vecteurs ont pour origine l'origine du système d'axes µ, v. des moyens de pondération 2 affectent par exemple au signal reçu par chaque senseur 1 un coefficient de pondération. Les signaux reçus sont par exemple ensuite acheminés vers la voie somme Σ de la chaîne de réception d'un radar.

Un réseau d'antennes est constitué d'un ensemble de N senseurs élémentaires recevant un signal électromagnétique. Ces senseurs doivent être répartis sur un plan ou toute autre surface, par exemple sphérique, de façon à obtenir un diagramme de réception le plus adéquat possible, en fonction, notamment de contraintes d'applications. En supposant qu'un réseau comporte par exemple 30 senseurs, si chacun est repéré par deux coordonnées il faut alors agir sur 60 paramètres pour positionner l'ensemble des senseurs. Une recherche globale sur cet ensemble de paramètres, par itérations par exemple, est alors très complexe à mettre en oeuvre et nécessite notamment beaucoup de capacités de calculs. Pour obtenir un diagramme d'antenne donné, il faut de plus agir par exemple aussi sur des coefficients de pondération associés.

La figure 3 illustre un exemple de successions d'étapes pour la mise en oeuvre du procédé selon l'invention. Dans une première étape 31, l'origine d'un repère est déterminée. L'origine de ce repère est constituée par la position d'un des deux senseurs les plus éloignés l'un de l'autre.

La figure 4 illustre la détermination de l'origine du repère. Dans l'exemple représenté, N senseurs sont à positionner. Le senseur pris comme origine du repère est arbitrairement noté S₁, le senseur qui lui est le plus éloigné étant noté S_{N}. Ces deux senseurs S₁,S_{N} sont les deux senseurs les plus éloignés l'un de l'autre parmi l'ensemble de N senseurs. La distance entre ces deux senseurs est notée D. Un système d'axes x,y, par exemple orthogonal, est créé avec le premier senseur S₁ comme origine. Dans ce système ainsi créé, les coordonnées du N ^{ième} senseur S_{N} sont représentées par le couple ( D/υ₂, D/*υ*₂), à condition notamment que les axes x,y soient orthogonaux. Dans ce cas, on considère que tous les autres senseurs S₂, S₃, S₄ , S₅ , S₆ , ... S_{N-1} sont situés dans un carré de côté D/υ₂ ; la méthode s'applique aussi au cas général.

La détermination de la distance D est notamment fonction de l'angle dit à 3dB souhaité pour le diagramme d'antenne. Cet angle θ_{3dB} exprime la largeur du diagramme de réception d'une antenne et correspond à un angle centré sur l'axe du diagramme dans lequel la moitié de la puissance reçue est captée. Il est donné par la relation suivante :${\text{θ}}_{\text{3dB}} \text{= λ/D}$

Des deux senseurs les plus éloignés S₁, S_{N}, celui choisi comme origine est par exemple tel, qu'en combinaison avec le système d'axes x,y, les coordonnées suivant l'axe x sont positives, auquel cas les coordonnées selon l'axe y sont aussi positives;

Dans une deuxième étape 32 du procédé selon l'invention, les senseurs S₁, S₂.... S_{N} soit par exemple codés de façon à obtenir un génotype représentant l'ensemble de ces senseurs . Ce génotype est notamment fonction des coordonnées des senseurs dans le système S_{1,x,y}.

Une sous-étape de cette deuxième étape 32 consiste par exemple à ordonner les senseurs selon l'axe x. L'ordre d'un senseur étant repéré par son indice i et la position d'un senseur Si étant déterminée par ses coordonnées (x_{1,}yᵢ), l'ordre des senseurs est tel qu'il vérifie la relation suivante :${\text{x}}_{\text{i+1}} {\text{- x}}_{\text{i}} \text{> 0}$

II est supposé que deux senseurs n'ont jamais exactement la même position selon l'axe x, l'abscisse xᵢ₊₁ du senseur Sᵢ₊₁ d'ordre i + 1 est donc strictement supérieure à l'abscisse xᵢ du senseur Sᵢ d'ordre i Les positions des senseurs S₁,S₂,S₃,S₄,S₅,S₆,... S_{N-1},S_{N} sur la figure 4, illustrent cette relation d'ordre.

Le codage effectué dans la deuxième étape 32 est par exemple défini par un ensemble de deux vecteurs obtenus à partir des coordonnés des senseurs S₁,S₂, ..... S_{N} dans le système S_{1,x,y}. Ces deux vecteurs représentent le génotype de l'ensemble des N senseurs.

Un premier vecteur V_{Δ} est par exemple constitué de composantes Δᵢ définies par la relation suivante , pour la compostante d'ordreᵢ :${\text{Δ}}_{\text{i}} \text{=} \frac{{\text{X}}_{\text{i}} {\text{}}_{\text{+1}} \text{-} {\text{X}}_{\text{i}}}{\text{D}}$ où
- X_{i + 1} et Sᵢ sont respectivement les coordonnées selon l'axe x des senseurs S_{i + 1} et Sᵢ respectivement d'ordre i + 1 et i
- D est la distance précitée entre les deux senseurs les plus éloignés S₁, S_{N}.

Si les senseurs ont par exemple été ordonnés selon la relation (2) précédente, les composantes Δᵢ du premier vecteur V_{Δ} sont toujours positives.

Par ailleurs, l'indice i des composantes Δᵢ varie de 0 à N - 1, la première composante Δ₀ étant égale à 0. Cette composante Δ₀ est égale en fait l'abscisse du premier senseur S₁. Celui-ci étant pris comme origine, cette composante Δ₀ est nulle.

Un deuxième vecteur V_{d} est par exemple constitué de composantes di définies par la relation suivante, pour la composante d'ordre i :${\text{d}}_{\text{i}} \text{=} \frac{{\text{y}}_{\text{i}} {\text{}}_{\text{+l}} \text{-} {\text{y}}_{\text{i}}}{\text{D}}$ où
- yᵢ₊₁ et yᵢ sont respectivement les coordonnées selon l'axe y des senseurs S_{i + 1} d'ordre i + 1 et Sᵢ d'ordre i
- D est la distance précitée.

L'indice des composantes dᵢ varie de 0 à N - 1, la première composante dₒ étant égale à 0, coordonnée selon l'axe y du premier senseur S₁.

Les deux vecteurs précédents V_{Δ}, V_{d} correspondent par leur codage à une configuration du réseau de senseurs S₁, S₂..... S_{N}.

La composante dₒ peut être retirée du deuxième vecteur V_{d}, tout comme d'ailleurs la composante Δₒ peut être retirée du premier vecteur V_{Δ}, aucun traitement n'étant appliqué par la suite à ces composantes.

Dans une troisième étape 33, un algorithme génétique est appliqué sur les deux vecteurs précédemment définis pour obtenir un diagramme d'antenne donné un génotype d'une configuration de réseau étant constitué de ces deux vecteurs. Le diagramme d'antenne définit un ensemble de paramètres ou contraintes qui correspondent, en regard d'un algorithme génétique à un phénotype. Partant, d'un phénotype donné, un algorithme génétique détermine un génotype donnant ce phénotype. Plusieurs types d'algorithmes génétiques connus de l'homme du métier peuvent être appliqués sur les deux vecteurs VΔ, V_{d} représentant le génotype à déterminer.

Un algorithme génétique comporte un opérateur génétique. Un opérateur génétique a notamment pour fonction de combiner deux individus pour en créer un troisième. Selon l'invention, cet opérateur peut par exemple avoir la caractéristiques telle que définie par la suite. Un individu étant représenté par son génotype, dans le cas du réseau des N senseurs, un individu correspond alors à l'ensemble des deux vecteurs précédents VΔ V_{d} L'opérateur génétique ne combine les paramètres du senseur d'ordre i d'un premier individu avec les paramètres du senseur d'ordre i du deuxième individu que si la composante dᵢ du senseur du premier individu est proche de la composante dᵢ du senseur du deuxième individu. La composante dᵢ et la composante d'ordre i du deuxième vecteur Vd des vecteurs constituant le génotype d'un individu, c'est à dire d'une configuration de réseau de senseurs. Les paramètres associés à un senseur d'ordre i sont - les composantes sᵢ et dᵢ d'ordre i respectivement du premier vecteur V_{Δ} et du deuxième vecteur V_{d.} Le premier senseur S1 et le Nème senseur SN, qui constituent l'ensemble de senseurs les plus éloignés l'un de l'autre, sont exclus du traitement. Il est noter d'ailleurs que le codage effectué selon la deuxième étape 32 du procédé selon l'invention n'attribue pas de composantes ΔN, dN au Nème senseur.

Pour savoir si deux composantes dᵢ sont proches, une loi de probabilité peut par exemple être utilisée, un seuil définissant si deux composantes sont proches.

Un opérateur génétique qui agit tel que précédemment a notamment pour avantage de créer des recombinaisons efficaces dans la mesure où deux configurations de réseau proches engendrent une troisième configuration proche.

Après qu'un génotype satisfaisant a été obtenu, c'est à dire après l'obtention d'une configuration de réseau de senseurs qui donne le diagramme d'antenne souhaité , une opération de décodage est effectuée pour obtenir les coordonnées des senseurs à partir des deux vecteurs de génotype V_{Δ}, V_{d}.

Les coordonnées selon l'axe x d'un vecteur Sᵢ d'ordre i sont définies par la relation suivante :${\text{x}}_{\text{i}} {\text{= x}}_{\text{i+1}} {\text{+ DΔ}}_{\text{i}}$ d'après la relation (3)

N étant le nombre total de senseurs, en partant de l'ordre N-1, on obtient la coordonnée selon l'axe x du senseur d'ordre N-1 :${\text{X}}_{\text{N-1}} {\text{= X}}_{\text{N}} {\text{+ D Δ}}_{\text{i}}$
- X_{N} est connu et égal par exemple à $\frac{\text{D}}{{\text{υ}}_{\text{2}}}$ comme étant l'abscisse du N^{ème} senseur, D étant la distance entre ce senseur et le premier senseur S₁.
- Sᵢ est connu, puisque défini par l'algorithme génétique.

Les coordonnées X_{N-2}, X_{N-3},----X₂ des senseurs d'ordres inférieurs sont obtenus de façon analogue en partant du senseur d'ordre le plus élevé vers celui d'ordre 2.

Les coordonnées selon l'axe y d'un senseur Sᵢ d'ordre i sont obtenues de façon analogue par la relation suivante :${\text{y}}_{\text{i}} {\text{= y}}_{\text{i+1}} {\text{+ D d}}_{\text{i}}$ d'après la relation (4) et en partant du senseur d'ordre N-1 qui donne :${\text{y}}_{\text{N-1}} {\text{= y}}_{\text{N}} {\text{+ D}}_{\text{di}}$ vers les senseurs d'ordre décroissant, jusqu'à l'ordre 2,

Les avantages apportés par le procédé selon l'invention sont notamment ceux cités par la suite.

Les temps de calcul sont réduits par le codage effectué qui est minimal, dans la mesure où le nombre de paramètres de codage définissant les deux vecteurs de génotype V_{Δ}, V_{d} est le plus petit possible. Les temps de calcul sont encore réduits par le fait que ce n'est pas redondant , l'algorithme génétique utilisé, quel qu'il soit, ne perd donc pas son temps dans un espace déjà recherché. Enfin, ce codage est bien adapté au positionnement des senseurs d'un réseau d'antennes dans la mesure où il est invariant par certaines opérations simples telles qu'une translation ou une rotation. Ici encore cette propriété permet de gagner du temps de calcul puisque toutes les configurations de réseau qui ne diffèrent que par une translation et/ou une rotation peuvent être traitées par l'algorithme comme une seule et même configuration.

L'invention est aussi économique, car d'une part elle réduit les capacités et les temps de calcul nécessaires, et elle s'adapte d'autre part à l'utilisation d'algorithmes génétiques déjà mis en oeuvre sans nécessiter de développements spécifiques conséquents.

L'invention a été décrite pour l'application à un réseau de senseurs électromagnétiques, c'est à dire notamment en vue de réaliser un diagramme de réception donné. Elle peut néanmoins s'appliquer de la même façon pour un réseau d'émetteurs élémentaires en vue de réaliser un diagramme d'émission donné.

Le réseau de senseurs ou d'émetteurs peut être de divers types, il peut notamment être linéaire ou plan, disposé sur une surface plane ou quelconque, par exemple sphérique.

## Revendications

1. Procédé de positionnement de senseurs ou émetteurs électromagnétiques dans un réseau, **caractérisé en ce qu'**il consiste au moins :
a) dans une première étape (31), à prendre comme origine d'un repère un (Sᵢ₁) des deux senseurs S₁, S_{N} les plus éloignés l'un de l'autre, et à déterminer la distance D entre les deux senseurs S₁, S_{N}, cette distance D étant fonction de la largeur souhaitée du diagramme d'antenne,
b) dans une deuxième étape (32), à réaliser un codage des senseurs pour obtenir un premier vecteur V_{Δ} de composantes :${\text{Δ}}_{\text{i}} \text{=} \frac{{\text{X}}_{\text{i}} {\text{}}_{\text{+1}} \text{-} {\text{X}}_{\text{i}}}{\text{D}}$ et pour obtenir un deuxième vecteur V_{d} de composantes:${\text{d}}_{\text{i}} \text{=} \frac{{\text{Y}}_{\text{i}} {\text{}}_{\text{+1}} \text{-} {\text{Y}}_{\text{i}}}{\text{D}}$ où
- i est l'indice associé à un senseur d'ordre i = 1, 2, ... ,N
- xᵢ, yᵢ sont les coordonnées du senseur Sᵢ d'ordre i respectivement selon l'axe x et selon l'axe y du repère.
- xᵢ₊₁, yᵢ₊₁ sont les coordonnées du senseur Sᵢ₊₁ d'ordre i+1 respectivement selon l'axe x et selon l'axe y du repère.
- D est la distance entre les deux senseurs S₁, S_{N} les plus éloignés.
c) dans une troisième étape (33), un génotype étant constitué des deux vecteurs précités V_{Δ}, V_{d}, à appliquer un algorithme génétique sur ces vecteurs pour obtenir un diagramme d'antenne donné, une opération de décodage étant effectuée pour obtenir les coordonnées des senseurs à partir des deux vecteurs de génotype V_{Δ}, V_{d}, après l'obtention d'une configuration de réseau de senseurs qui donne le diagramme d'antenne souhaité.

2. Procédé selon la revendication 1, **caractérisée en ce que** les senseurs S₁, S₂, ..... S_{N} sont ordonnés de façon à ce que leurs coordonnées selon l'axe x vérifie la relation suivante :${\text{x}}_{\text{i+1}} {\text{- x}}_{\text{i}} \text{> o}$ où
- xᵢ représente la coordonnée selon l'axe x du senseur Sᵢ d'ordre i
- xᵢ₊₁ représente la coordonnée selon l'axe x du senseur Sᵢ₊₁ d'ordre i+1.

3. Procédé selon l'une quelconque des revendications précédentes, **caractérisé en ce que** le repère est orthogonal.

4. Procédé selon l'une quelconque des revendications précédentes, **caractérisée en ce que** le senseur S₁ choisi comme origine est tel que les coordonnées selon l'axe x des senseurs S₁, S₂, ... S_{N} sont positives.

5. Procédé selon l'une quelconque des revendications précédentes, **caractérisé en ce que** dans la troisième étape (33), les paramètres du senseur d'ordre i d'une première configuration de réseau ne sont combinés qu'avec les paramètres du senseur d'ordre i d'une deuxième configuration que dans le cas où leurs composantes dᵢ selon le deuxième vecteur Vd sont proches, les paramètres d'un senseur Sᵢ d'ordre i étant les composantes Δᵢ, dᵢ d'ordre i des deux vecteurs V_{Δ}, V_{d}

6. Procédé selon l'une quelconque des revendications précédentes, **caractérisé en ce que** le réseau est linéaire.

7. Procédé selon l'une quelconque des revendications 1 à 5, **caractérisé en ce que** le réseau est plan.

## Patentansprüche

1. Verfahren zur Positionierung von elektromagnetischen Sensoren oder Emittern in einem Antennennetz, **dadurch gekennzeichnet, daß** es mindestens darin besteht,
a) in einem ersten Schritt (31) als Ursprung eines Koordinatensystems einen Sensor (Sᵢ₁) der beiden Sensoren S₁, S_{N} zu nehmen, die am weitesten voneinander entfernt sind, und den Abstand zwischen diesen beiden Sensoren S₁, S_{N} zu bestimmen, der von der gewünschten Breite des Antennendiagramms abhängt,
b) in einem zweiten Schritt (32) eine Kodierung der Sensoren zu realisieren, um einen ersten Vektor V_{Δ} mit den Komponenten
sowie einen${\text{Δ}}_{\text{i}} \text{=} \frac{{\text{X}}_{\text{i}} {\text{}}_{\text{+}} {\text{}}_{\text{1}} \text{-} {\text{X}}_{\text{i}}}{\text{D}}$ zweiten
Vektor V_{d} mit den Komponenten${\text{d}}_{\text{i}} \text{=} \frac{{\text{Y}}_{\text{i}} {\text{}}_{\text{+}} {\text{}}_{\text{1}} \text{-} {\text{Y}}_{\text{i}}}{\text{D}}$ zu bilden, wobei gilt:
- i ist der einem Sensor der Ordnung i zugeordnete Index (i=1, 2,...,N),
- xᵢ, yᵢ sind die Koordinaten des Sensors Sᵢ der Ordnung i entlang der Achse x beziehungsweise y des Koordinatensystems,
- xᵢ₊₁, yᵢ₊₁ sind die Koordinaten des Sensors Sᵢ₊₁ der Ordnung i+1 entlang der Achse x beziehungsweise y des Koordinatensystems,
- D ist der Abstand zwischen den beiden am weitesten voneinander entfernten Sensoren S₁ und S_{N},
c) in einem dritten Schritt (33), wobei aus den beiden obigen Vektoren V_{Ä}, V_{d} ein Genotypus gebildet wird, einen genetischen Algorithmus auf diese Vektoren anzuwenden, um ein bestimmtes Antennendiagramm zu erhalten, wobei eine Dekodieroperation erfolgt, um die Koordinaten der Sensoren ausgehend von den beiden Vektoren des Genotypus V_{Ä}, V_{d} zu erhalten, nachdem eine Netzkonfiguration von Sensoren erzielt wurde, die das gewünschte Antennendiagramm ergibt.

2. Verfahren nach Anspruch 1, **dadurch gekennzeichnet, daß** die Sensoren S₁, S₂, ..., S_{N} so geordnet sind, daß ihre Koordinaten entlang der y-Achse die folgende Beziehung erfüllen: xᵢ₊₁ - xᵢ > 0
wobei gilt: xᵢ ist die Koordinate des Sensors Sᵢ der Ordnung i entlang der x-Achse und xᵢ₊₁ ist die Koordinate des Sensors Sᵢ₊₁ der Ordnung i+1 entlang der x-Achse.

3. Verfahren nach einem beliebigen der vorstehenden Ansprüche, **dadurch gekennzeichnet, daß** das Koordinatensystem orthogonal ist.

4. Verfahren nach einem beliebigen der vorstehenden Ansprüche, **dadurch gekennzeichnet, daß** der als Ursprung dienende Sensor S₁ so ausgewählt ist, daß die Koordinaten der Sensoren S₁, S₂, ... S_{N} entlang der x-Achse positiv sind.

5. Verfahren nach einem beliebigen der vorstehenden Ansprüche, **dadurch gekennzeichnet, daß** im dritten Schritt (33) die Parameter des Sensors der Ordnung i einer ersten Netzkonfiguration mit den Parametern des Sensors der Ordnung i einer zweiten Konfiguration nur kombiniert werden, wenn ihre Komponenten dᵢ gemäß dem zweiten Vektor V_{d} einander nahestehen, wobei die Parameter eines Sensors Sᵢ der Ordnung i die Komponenten Äᵢ, dᵢ der ordnung i der beiden Vektoren V_{Ä}, V_{d} sind.

6. Verfahren nach einem beliebigen der vorstehenden Ansprüche, **dadurch gekennzeichnet, daß** das Netz ein lineares Netz ist.

7. Verfahren nach einem beliebigen der Ansprüche 1 bis 5, **dadurch gekennzeichnet, daß** das Netz ein ebenes Netz ist.

## Claims

1. Process for positioning electromagnetic transmitters or sensors in an array, **characterized in that** it consists at least:
a) within a first step (31), in taking as origin of a reference frame one (Sᵢ₁) of the two sensors S₁, S_{N} furthest apart, and in determining the distance D between the two sensors S₁, S_{N}, this distance D being dependent on the desired width of the antenna pattern,
b) within a second step (32), in carrying out a coding of the sensors to obtain a first vector V_{Δ} with components:${\text{Δ}}_{\text{i}} \text{=} \frac{{\text{X}}_{\text{i}} {\text{}}_{\text{+1}} \text{-} {\text{X}}_{\text{i}}}{\text{D}}$ and to obtain a second vector V_{d} with components:${\text{d}}_{\text{i}} \text{=} \frac{{\text{Y}}_{\text{i}} {\text{}}_{\text{+1}} \text{-} {\text{Y}}_{\text{i}}}{\text{D}}$ where
- i is the index associated with a sensor of order i = 1, 2, ... ,N
- xᵢ, yᵢ are the coordinates of sensor Sᵢ of order i along the x axis and along the y axis respectively of the reference frame.
- xᵢ₊₁, yᵢ₊₁ are the coordinates of sensor Sᵢ₊₁ of order i+1 along the x axis and along the y axis respectively of the reference frame.
- D is the distance between the furthest sensors S₁, S_{N}.
c) within a third step (33), a genotype being constituted by the two aforesaid vectors V_{Δ}, V_{d}, in applying a genetic algorithm to these vectors to obtain a given antenna pattern, a decoding operation being performed to obtain the coordinates of the sensors from the two genotype vectors V_{Δ}, V_{d}, after obtaining a sensor array configuration which gives the desired antenna pattern.

2. Process according to Claim 1, **characterized in that** the sensors S₁, S₂ ... S_{N} are ordered in such a way that their coordinates along the x axis satisfy the following relation:${\text{x}}_{\text{i+1}} {\text{- x}}_{\text{i}} \text{> o}$ where
- xᵢ represents the coordinate along the x axis of sensor Sᵢ of order i
- xᵢ₊₁ represents the coordinate along the x axis of sensor Sᵢ₊₁ of order i+1.

3. Process according to any one of the preceding claims, **characterized in that** the reference frame is orthogonal.

4. Process according to any one of the preceding claims, **characterized in that** the sensor S₁ chosen as origin is such that the coordinates along the x axis of the sensors S₁, S₂, ... S_{N} are positive.

5. Process according to any one of the preceding claims, **characterized in that** within the third step (33), the parameters of the sensor of order i of a first array configuration are combined only with the parameters of the sensor of order i of a second configuration only in the case where their components dᵢ according to the second vector V_{d} are close together, the parameters of a sensor Sᵢ of order i being the components Δᵢ, dᵢ of order i of the two vectors V_{Δ}, V_{d}.

6. Process according to any one of the preceding claims, **characterized in that** the array is linear.

7. Process according to any one of Claims 1 to 5, **characterized in that** the array is plane.
